# EUROPÄISCHE PATENTSCHRIFT

(11) **EP 0 212 330 B1**
(45) Veröffentlichungstag und Bekanntmachung des Hinweises auf die Patenterteilung: **11.11.1992**
(21) Anmeldenummer: 86110254.9
(22) Anmeldetag: 25.07.1986
(51) Int. Cl.: H01R 9/24

(54) **Anschluss- bzw. Verbindungsklemme für elektrische Geräte**
Terminal clamp or splicing ear for electrical apparatus
Borne de jonction ou serre-fil pour appareils électriques

(30) Priorität: 13.08.1985 DE 3528980; 26.06.1986 DE 3621369
(43) Veröffentlichungstag der Anmeldung: 04.03.1987
(73) Patentinhaber: Brökelmann, Jaeger & Busse GmbH & Co, D-59755 Arnsberg (DE)
(72) Erfinder: Henrici, Dieter, Dipl.-Ing., D-5760 Arnsberg 1 (DE); Wedding, Hans, D-5760 Arnsberg 1 (DE)
(74) Vertreter: Sonnet, Bernd, Dipl.-Ing.

(56) Entgegenhaltungen:
- DE-U- 7 613 429
- US-A- 4 171 861

## Beschreibung

Die Erfindung bezieht sich auf eine Anschluß- oder Verbindungsklemme für elektrische Geräte wie Leuchten, Herde oder Waschmaschinen mit einem Isolierkörper und darin angeordneten Leiteranschlußkontakten, von denen wenigstens einer ein Schutzleiterkontakt ist, der mit einem zusätzlichen Kontaktteil versehen ist, welcher die einem Klemmenträger zugekehrte Wandung des Isolierkörpers durchgreift und mit dem Klemmenträger kontaktierbar ist, wobei der zusätzliche Kontaktteil einen außenliegenden Kontaktabschnitt zum direkten Kontaktangriff am Klemmträger ausbildet.

Bei solchen Anschluß- bzw. Verbindungsklemmen wird die Geräteerdung in der Regel dadurch vorgenommen, daß an den Pol der Klemme, an den der Schutzleiter des Netzanschlußkabels anzuklemmen ist, ein besonderes Kabel angeschlossen wird, das mit seinem anderen Ende an elektrisch leitenden Teilen des Geräts befestigt, insbesondere angeschraubt wird. Dies ist umständlich.

Aus dem DE-U-76 13 429 ist eine elektrische Reihenklemme für Schaltanlagen bekannt, bei der in einer zu den Leiterklemmkörpern versetzten Ebene ein Schutzleiterklemmkörper angeordnet ist. Die Schutzleiterebene ist im wesentlichen in der Ebene des als Tragschiene ausgebildeten Klemmenträgers angeordnet. Die Tragschiene dient zugleich als Schutzleiterschiene, und der Schutzleiterklemmkörper ist galvanisch mit der Tragschiene verbindbar. Dies geschieht durch eine besondere mit gesonderter Schraube zu betätigende Klemmvorrichtung. Diese Klemmvorrichtung ist relativ aufwendig, vor allem erschwert sie die Montage und Demontage der Klemme wie auch die Herstellung des Schutzleiterkontaktes durch zusätzliche Handhabungen.

Eine Anschluß- oder Verbindungsklemme gemäß dem Oberbegriff des Anspruches 1 ist aus US-A-417186 bekannt.

Der Erfindung leigt im wesentlichen die Aufgabe zugrunde, eine Anschluß- oder Verbindungsklemme der im Oberbegriff des Patentanspruches 1 angegebenen Art verfügbar zu machen, die so ausgebildet ist, daß die Erdung bzw. Schutzkontaktierung wie auch die Montage oder Demontage der Klemme selbst erleichtert werden.

Die Erfindung löst diese Aufgabe dadurch, daß der zusätzliche Kontaktabschnitt als in eine Einstecköffnung des Klemmenträgers einsteckbarer Stecker ausgebildet ist, der von der Außenseite des Isolierkörpers her über Verbindungsschenkel form- und/oder klemmschlüssig mit Isolierkörper und/oder mit dem Schutzleiterkontakt steckverbunden ist.

Aufgrund dieser Ausgestaltung ist es lediglich erforderlich, im Klemmenträger die Einstecköffnung zur Kontaktierung des Kontaktteils vorzusehen. Weitere Maßnahmen, insbesondere solche befestigungstechnischer Natur, wie Schrauben od.dgl., gelangen in Fortfall. Es genügt, die Anschluß- bzw. Verbindungsklemme auf den Klemmenträger aufzusetzen, wodurch die Schutzleiterkontaktierung selbstätig bewerkstelligt ist; sodann ist die Klemme in gewohnter Weise zu befestigen.

Um eine besonders sichere Kontaktierung zu gewährleisten, ist der Stecker vorteilhaft mit scharfen Kanten zum Durchdringen einer den Klemmenträger überziehenden Isolierschicht versehen, so daß es entbehrlich ist, den Klemmenträger etwa durch Abschaben des Lackes für eine sichere Kontaktierung vorzubereiten. Die scharfen Kanten des Steckers können auch an auswärts strebenden Federzungen angeordnet sein, wodurch zugleich eine toleranzausgleichende Anpassung des Steckers an die Einstecköffnung auf einfache Weise sichergestellt ist.

Ein besonderer Vorteil der Erfindung besteht darin, daß der Stecker ein gesondertes Bauteil ist, das, mindestens eine Wandausnehmung des Isolierkörpers durchgreifend, in Kontaktanlage zum Schutzleiterkontakt an diesen ansteckbar bzw. angesteckt ist. Diese Lösung bietet im wesentlichen den Vorteil, daß der Erdungskontakt als solcher identisch sein kann mit einem Kontakt, wie er für stromführende Leiter bestimmt ist. Man benötigt also keinen besonders ausgestalteten Kontaktkörper, sondern kann diesbezüglich auf herkömmliche Bauteile zurückgreifen.

Im Zusammenhang mit dem letztgenannten Merkmal besteht eine noch weitere Verbesserung darin, daß der Stecker von der Außenseite des Isolierkörpers her mit dem Schutzleiterkontakt verbindbar ist. Dies hat insbesondere den Vorteil, daß eine Klemme jederzeit auch nachträglich mit dem erfindungsgemäßen Schutzleiterkontakt-Stecker ausgerüstet werden kann, selbst wenn dies zunächst bei der Herstellung oder der Anwendung der Klemme nicht vorgesehen war. Es braucht lediglich die Wandausnehmung des Isolierkörpers vorbereitend vorgesehen oder nachträglich, z.B. mittels Durchstoßung, angebracht und der zusätzliche Kontaktteil eingesetzt zu werden.

Dadurch, daß der Stecker über Verbindungsschenkel form- bzw. klemmschlüssig mit dem Isolierkörper und/oder mit dem Schutzleiterkontakt steckverbunden ist, ist eine einfache, jederzeit vorzunehmende Steckmontage des Steckers an die Klemme bzw. an den Schutzleiterkontakt möglich. Wichtig ist, daß mindestens einer der in den Klemmkörperraum eintretenden Verbindungsschenkel in sichere galvanische Verbindung mit dem Schutzleiterkontakt tritt.

Es ist im Rahmen der Erfindung möglich, den Stecker unmittelbar mit dem Schutzleiterkontakt zu verbinden, und zwar auch dann, wenn der Stecker nachträglich von der Außenseite der Klemme montiert wird. Dies wird z.B. dadurch erreicht, daß mindestens einer der Verbindungsschenkel in einer Ausnehmung des Schutzleiterkontaktes formschlüssig eingeklemmt gehalten ist.

Vorteilhafte weitere Ausgestaltungen und zweckmäßige Weiterbildungen des Erfindungsgegenstandes ergeben sich aus den sonstigen, weiter unten erläuterten Merkmalen der Unteransprüche.

Die Erfindung ermöglicht in einfacher Weise die Ausbildung einer Anschluß- oder Verbindungsklemme, die automatisch die Schutzleiterverbindung herstellt, sobald die Klemme am Klemmenträger befestigt wird. Um dies zu erreichen, kann die Klemme entweder bereits bei ihrer Herstellung mit dem Stecker ausgerüstet werden oder - in besonders vorteilhafter Weise - es kann der Schutzleiter-Stecker nachträglich an der Klemme angebracht werden, ohne diese demontieren zu müssen.

Die Erfindung ist nachfolgend anhand mehrerer in der Zeichnung dargestellten besonders vorteilhaft erscheinenden Ausführungsbeispiele näher erläutert. In den Zeichnungen zeigen:
Fig. 1 eine Ansicht einer dreipoligen Anschluß- bzw. Verbindungsklemme,
Fig. 2 die Aufsicht auf einen blechförmigen Klemmenträger mit den zur Befestigung und zur Schutzleiterkontaktierung vorgesehenen Einstecköffnungen,
Fig. 3 einen Querschnitt durch eine Klemme im Bereich eines Schutzleiterkontaktes etwa nach der Schnittlinie III-III in Fig. 1,
Fig. 4 eine der Fig. 3 entsprechende Schnittdarstellung einer zweiten Ausführung,
Fig. 5 eine schematische Detailansicht in Richtung des Ansichtspfeiles V in Fig. 4,
Fig. 6 eine dritte Ausführungsform in der Darstellung entsprechend den Fig. 3 und 4 und
Fig. 7 eine Aufsicht auf einen für die Ausführung entsprechend Fig. 6 besonders vorteilhaften blechförmigen Klemmenträger.

Die insgesamt mit 10 bezeichnete Anschluß-bzw. Verbindungsklemme nach Fig. 1 weist einen zweiteiligen Isolierkörper 11 aus Kunststoff mit Grundkörper 12 und ein damit steckverrastbares zweites Bauteil 13 auf, die einander zu einem bis auf Leitereinstecköffnungen 14, 15 und 16 im wesentlichen geschlossenen Körper ergänzen. Im Isolierkörper 11 ist eine der Polzahl entsprechende Anzahl von Klemmkörperaufnahmen 17 vorgesehen. Jede Klemmkörperaufnahme 17 nimmt einen jeweils gleich ausgebildeten, beim Ausführungsbeispiel zweiteiligen Klemmkörper 18/19 auf. Das Teil 18 des Klemmkörpers 18/19 ist ein im weitesten Sinne U-förmig gestalteter, relativ eigensteifer Bügel, während das Teil 19 eine Kontaktfeder mit federnden Kontaktschenkeln 19' und 19" ist. Der Bügel 18 dient als Träger und Halter der Kontaktfeder 19. Die federnden Schenkel 19' und 19" der Kontaktfeder 19 bilden zwischen ihren jeweiligen Stirnkanten und gegenüberliegenden Flächen des Bügelkörpers 18 schraubenlose Anschlußklemmen aus. Die vom Federschenkel 19' gebildete Anschlußklemme läßt sich mit Hilfe der gehäuseseitigen Drucktaste 20 nach Belieben wieder öffnen, um den dort gehaltenen Leiter wieder zu entfernen.

Zur steckbaren Befestigung an einem Klemmenträger 21 weist der Klemmkörper 11 an seinem Boden 11a zwei Federrastfüße 22 auf, die in Einstecköffnungen 23 des Klemmenträgers 21 einsteckbar sind und nach dem Durchstecken durch rückfederndes Aufspreizen die Anschluß- bzw. Verbindungsklemme 10 am Klemmenträger 21 festhalten.

Die in ihrem Aufbau bisher beschriebene Anschluß- bzw. Verbindungsklemme ist an sich in vergleichbarer Ausführung bekannt. Neu hingegen sind die nachfolgend beschriebenen Gestaltungen und Anordnungen zusätzlicher Kontaktteile 24 mit einem außenliegenden Stecker 25 für den Schutzleiterkontakt 26.

Beim Ausführungsbeispiel nach Fig. 3 ist der zusätzliche Kontaktteil 24 aus einem schmalen Blechstreifen in die in Fig. 2 ersichtliche, im weitesten Sinne W-förmige Kontur verformt. Der Stecker 25 wird durch eine im wesentlichen zentrale, etwa 180° betragende Umbiegung des Blechstreifens erzeugt. Aus den beiden Schenkeln dieser Umbiegung sind jeweils zwei, insgesamt also vier Federzungen 27 nach auswärts gebogen. Ihre Kanten 28 (Fig. 1) sind scharf bzw. angeschärft.

Der Stecker 25 ist dazu bestimmt, in eine weitere Einstecköffnung 29 des Klemmenträgers 21 eingesteckt zu werden. Beim Ausführungsbeispiel ist die Einstecköffnung 29 von gleicher Art und Größe wie die Einstecköffnungen 23 für die Federrastfüße 22 des Isolierkörpers 11. Die erwähnten scharfen Kanten 28 des Steckers 25 kontaktieren beim Einstecken in die Einstecköffnung 29 deren Berandung 29a und schaben hier eventuelle Lack-oder Oxydschichten ab, um einen einwandfreien elektrischen Kontakt zum Klemmenträger 21 herzustellen. Wie leicht vorstellbar, vollzieht sich dieser Kontakt automatisch und zugleich mit dem Aufstecken der Klemme 10 auf den Klemmenträger 21. Ist diese Steckverbindung bewirkt, ist auch das zusätzliche Kontaktteil 24 leitend mit dem Klemmenträger 21 verbunden.

Bei diesem ersten Ausführungsbeispiel ist weiterhin der zusätzliche Kontaktteil 24 ein besonderes Bauteil, das von der Außenseite des Isolierkörpers 11 her angebracht wird. Hierzu besitzt der Boden 11b des Isolierkörpers 11 zwei Wanddurchbrüche 30 und 31 zur Aufnahme zweier Verbindungsschenkel 32 und 33 des zusätzlichen Kontaktteils 24. Die Wanddurchbrüche 31 und 32 sind folglich an der dem Klemmenträger 21 zugewandten Seite des Isolierkörpers 11 angebracht.

Der Verbindungsschenkel 32 ist im Anschluß an eine etwa rechtwinklige Umbiegung leicht wellenartig, S-förmig gestaltet und bildet endseits einen Einsteckabschnitt 34 zur Abstützung auf der inneren Fläche des Isolierkörper-Bodens 11b außerhalb des Wanddurchbruchs 30. Der zweite Verbindungsschenkel 33 ist so abgewinkelt, daß er mit einem U-förmig zurückgebogenen und dadurch federbaren Federsteckabschnitt 35 den anderen Wanddurchbruch 31 durchgreifen kann. Die Montage erfolgt so, daß zunächst der freie Endabschnitt 34 des Verbindungsabschnitts 32 in den Wanddurchbruch 30 eingeführt wird, woraufhin das zusätzliche Kontaktteil im Uhrzeigersinn bezüglich Fig. 3 so weit verschwenkt wird, bis der Federsteckabschnitt 35 die dargestellte Lage erreicht hat. In dieser Position kann der zusätzliche Kontaktteil 24 lediglich am Boden 11b des Isolierkörpers 11 gehalten sein, sofern nur gewährleistet ist, daß ein elektrisch leitender Kontakt mit dem Klemmkörper 18/19 erfolgt. Ein solcher Kontakt kann etwa durch reine Berührungsanlage an im Eingriffsbereich des zusätzlichen Kontaktteils liegenden Flächen oder Kanten des Klemmkörpers 18/19 bewerkstelligt sein.

Das Ausführungsbeispiel nach Fig. 3 zeigt eine Möglichkeit einer Steckverbindung unmittelbar mit dem Klemmkörper 18/19, obgleich der zusätzliche Kontaktteil 24 von der Außenseite des Isolierkörpers 11 her montiert wird. Hierbei ist die Anordnung so getroffen, daß der umgebogene bzw. gefaltete Federsteckabschnitt 35 in einer Ausnehmung 36 der Kontaktfeder 19 einsteckt, die gleichzeitig für den Eingriff einer hochgebogenen Zunge 37 des Bügelkörpers 18 vorgesehen ist. Der aufgrund federnder Vorspannung vom Verbindungsschenkel 33 wegstrebende andere Verbindungsschenkel 32 drückt mit der Stirnkante seines freien Endabschnitts 34 gegen eine aus dem Bügelkörper 18 herausgebogene Zunge 38. Der zusätzliche Kontaktteil 24 ist also über seine Verbindungsschenkel 33 und 34 mit dem Klemmkörper 18/19 selbst direkt steckverbunden, so daß hier die Wanddurchbrüche 30 und 31 im wesentlichen keine haltende Funktion für den zusätzlichen Kontaktteil 24 auszuüben brauchen.

Will man bei einer Anschluß- bzw. Verbindungsklemme bekannter Art eine Klemmkörperanordnung 18/19 mit dem zusätzlichen Schutzleiterkontaktteil 24 ausrüsten, sind lediglich im Bereich des Schutzleiter-Klemmkörperraumes 17 im Boden 11b des Isolierkörpers 11 die Wanddurchbrüche 30 und 31 anzubringen. Bei neu zu konzipierenden Isolierkörpern kann man diese Wanddurchbrüche 30 und 31 gleich mit vorsehen oder sie auch so ausgestalten, daß sie lediglich z.B. durch geschwächte Wandzonen als Sollbruchöffnungen ausgebildet sind, die erst dann durchstoßen werden, wenn die betreffende Klemme mit dem zusätzlichen Schutzleiter-Kontaktteil ausgerüstet werden soll.

Die genannten und weitere Vorteile besitzen auch die in den Fig. 4 und 6 dargestellten Ausführungsbeispiele. Sofern dortige Anordnungen und Ausgestaltungen mit derjenigen nach Fig. 3 gleich oder identisch sind, wird auf eine nochmalige Beschreibung verzichtet. Gleiche oder gleichwirkende Teile sind entsprechend numeriert.

Bei den Ausführungsbeispielen der Fig. 4 und 6 bestehen die zusätzlichen Kontaktteile 24 nicht aus biegeverformten, sondern ausgestanzten, flachquerschnittigen sowie unverformten Kontaktblechen. Bei der Ausführung nach Fig. 4 gliedert sich der einstückige Kontaktteil 24 in einen Verankerungsabschnitt 47 und den aus den Abschnitten 39 bis 41 gebildeten eigentlichen Stecker 25. Der jenseits des Steges 39 an die Umbiegung 40 anschließende Schenkel 41 ist gegenüber dem Steg 39 toleranzausgleichend-federbar. Der im wesentlichen U-förmige Stecker 25 greift entsprechend der ersten Ausführungsform nach den Fig. 1 und 3 in eine Klemmenträger-Einstecköffnung 29 ein. Die Randkanten 46 vom Steg 39 und Federschenkel 41 sind scharf (28) zum Durchdringen einer Lack-oder Oxydschicht der Laibung 29a der entsprechenden Einstecköffnung 29.

Auch der in Fig. 4 dargestellte Stecker 25 wird von außen angebracht und in eine einzige, dem Verankerungsabschnitt 47 umfänglich angepaßte Durchbrechung 30 eingeschoben, bis einschubbegrenzende Schultern 43 in einer angepaßten Nut 44 des Isolierkörpers 11 einliegen. Die Halterung erfolgt ggf. hier durch Klemmschluß, vor allem aber dadurch, daß wenigstens einer der beiden mit 32 und 33 bezeichneten Verankerungsschenkel form-und/oder klemmschlüssig mit Schenkeln der Kontaktfeder 18 oder 19 zusammenwirken. Beim Ausführungsbeispiel erfolgt dies dadurch, daß der Verankerungsschenkel 32 einen seine Dicke unterschreitenden Klemmschlitz 42 der Kontaktfeder 18 durchdringt und hierin klemmschlüssig gehalten ist. Der zweite Verankerungsabschnitt 33 kann zwar analog in einem anderen Kontaktfeder-Abschnitt gehalten sein, stützt sich jedoch hier nur an dem in Fig. 5 nach links weisenden Rand der Zunge 37 form- bzw. kraftschlüssig ab. In dem mit 50 bezeichneten Abstand klemmt andererseits der Verankerungsabschnitt 32 am Rand des Ausschnitts 42.

Das Ausführungsbeispiel nach Fig. 6 unterscheidet sich im wesentlichen von dem in Fig. 4 dargestellten dadurch, daß an dem Verankerungsabschnitt 47 des zusätzlichen Kontaktteiles 24 zwei Stecker 25 angebracht sind. Diese beiden Stecker, von denen jeder im wesentlichen die Konfiguration des Steckers 25 nach Fig. 4 aufweist, sind spiegelbildlich zueinander angeordnet; ihre Stege 39 liegen dabei außen und die toleranzausgleichend-federnden Zungen 41 innen. Dieser "Doppelstecker" ist vorzugsweise zur Steckverbindung mit einem zwei (gleiche) Einstecköffnungen 29' und 29" aufweisenden Klemmenträger 21 bestimmt. Durch die doppelte Steckeranordnung können die Schutzleiter-Kontaktgabe und die Rückhaltekräfte noch weiter verbessert werden.

Fig. 6 zeigt außerdem Möglichkeiten, die Auszugskräfte sowohl des zusätzlichen Kontaktteils 24 aus dem Isolierkörper 11 als auch der Stecker 25 aus den klemmenträgerseitigen Einstecköffnungen 29 zu erhöhen. Zu diesem Zweck sind einerseits im Bereich des Verankerungsabschnittes 47 an nach außen weisenden Randkanten 45 der Verankerungsabschnitte 32 und 33 widerhakenartige Rastnasen 48 und an den nach außen weisenden Stegen 39 der Stecker 25 an deren Randkanten 46 konträr verlaufende Rastnasen 49 ausgebildet. Ersichtlich sind die Randkanten der Rastnasen 48 und 49 jeweils so ausgebildet, daß sie den Ein-bzw. Ansteckvorgang des zusätzlichen Kontaktteiles 24 in den Isolierkörper 11 bzw. in die klemmenträgerseitigen Einstecköffnungen nicht behindern, wohl aber hier für eine deutliche Steigerung der Rückhaltekräfte sorgen.

Die beim Ausführungsbeispiel nach Fig. 6 beschriebene Anordnung und Ausbildung von Rastnasen 48 und/oder 49 kann selbstverständlich auch bei dem Ausführungsbeispiel nach Fig. 4 zur Anwendung kommen.

## Patentansprüche

1. Anschluß- oder Verbindungsklemme für elektrische Geräte wie Leuchten, Herde oder Waschmaschinen mit einem Isolierkörper (11) und darin angeordneten Leiteranschlußkontakten, von denen wenigstens einer ein Schutzleiterkontakt (26) ist, der mit einem zusätzlichen Kontaktteil (25) versehen ist, welcher die einem Klemmenträger (21) zugekehrte Wandung des Isolierkörpers (11) durchgreift und mit dem Klemmenträger (21) kontaktierbar ist, wobei der zusätzliche Kontaktteil (25) einen außenliegenden Kontaktabschnitt zum direkten Kontaktangriff am Klemmenträger (21) ausbildet, dadurch gekennzeichnet, daß der zusätzliche Kontaktabschnitt als in eine Einstecköffnung (29) des Klemmenträgers (21) einsteckbarer Stecker (25) ausgebildet ist, der von der Außenseite des Isolierkörpers (11) her über Verbindungsschenkel (32, 33) form- und/oder klemmschlüssig mit dem Isolierkörper (11) und/oder mit dem Schutzleiterkontakt (26) steckverbunden ist.

2. Klemme nach Anspruch 1, dadurch gekennzeichnet, daß der Stecker (25) mit scharfen Kanten (28) zum Durchdringen einer den Klemmenträger (21) überziehenden Isolierschicht versehen ist.

3. Klemme nach Anspruch 2, dadurch gekennzeichnet, daß die scharfen Kanten (28) an auswärts strebenden Federzungen (27) angeordnet sind.

4. Klemme nach Anspruch 1, dadurch gekennzeichnet, daß einer der Verbindungsschenkel (32) einen abgewinkelten Einhängeabschnitt (34) zum seitlichen Hintergreifen einer Wandausnehmung (30) und einen umgebogenen Federsteckabschnitt (35) zu klemmenden Selbsthalterung in einer zweiten Wandausnehmung (31) aufweist.

5. Klemme nach Anspruch 1, dadurch gekennzeichnet, daß einer der Verbindungsschenkel (33) in einer Ausnehmung (37) des Schutzleiterkontaktes (19; 26) formschlüssig eingeklemmt gehalten ist, während der zweite Verbindungsschenkel (32) unter Wirkung einer - vorzugsweise eigenen - Spreizfederkraft druckschlüssig an einem Schutzleiterkontakt-Anschlag (38) abgestützt ist.

6. Klemme nach einem der Ansprüche 1 bis 5, dadurch gekennzeichnet, daß der zusätzliche Kontaktteil (24) einstückig aus einem Blechstreifen gebogen ist.

7. Klemme nach einem der Ansprüche 1 bis 5, dadurch gekennzeichnet, daß der zusätzliche Kontaktteil (24) einstückig aus einem flachquerschnittigen Blechstreifen lediglich ausgestanzt ist.

8. Klemme nach Anspruch 7, dadurch gekennzeichnet, daß der Stecker (25) des zusätzlichen Kontaktteils (24) aus einem im wesentlichen lotrecht aus dem Isolierkörper (11) austretenden Steg (39) und einer mit einer Umlenkung (40) daran anschließenden, entgegengesetzt geführten Federzunge (41) besteht.

9. Klemme nach Anspruch 8, dadurch gekennzeichnet, daß der zusätzliche Kontaktteil (24) mit zwei derartigen Steckern (25) versehen ist.

10. Klemme nach Anspruch 9, dadurch gekennzeichnet, daß für jeden der beiden Stecker (25) eine besondere Einstecköffnung (29', 29") im Klemmenträger vorgesehen ist.

11. Klemme nach Anspruch 9 oder 10, dadurch gekennzeichnet, daß die Federzungen (41) der Stecker (25) innen zueinanderweisend und die Stege (39) außen am zusätzlichen Kontaktteil (24) angeordnet sind.

12. Klemme nach Anspruch 1, dadurch gekennzeichnet, daß mindestens einer der Verbindungsschenkel (32 bzw. 33) des zusätzlichen Kontaktteils (24) kraft- und/oder formschlüssig in einen Klemmschlitz (36 bzw. 42) eines Schenkels (19 bzw. 18) des Klemmkörpers (18/19) einsteckbar ist.

13. Klemme nach einem der Ansprüche 7 bis 12, dadurch gekennzeichnet, daß der zusätzliche Kontaktteil (24) mit mindestens einer in eine bodenseitige, angepaßte Aufnahmenut (44) des Isolierkörpers (11) eingreifenden Schulter (43) zur Zentrierung und Einsteckbegrenzung versehen ist.

14. Klemme nach einem der Ansprüche 7 bis 13, dadurch gekennzeichnet, daß der zusätzliche Kontaktteil (24) an Randkanten (45, 46) seines Verankerungsabschnitts (47) und/oder seines Steckers (25) mit ausgestanzten widerhakenartigen Rastnasen (48, 49) zur Verankerung am Isolierkörper (11) und/oder im Klemmentrager (21) versehen ist.

## Claims

1. A connector for electrical devices such as lights, hearths or washing machines comprising an insulating element (11) and conductor connection contacts arranged therein, at least one of said conductor connection contacts being a protective conductor contact (26) provided with an additional contact part (25), which engages through the wall of the insulating element (11) facing a connector support (21) and can be contacted with said connector support (21), the additional contact part (25) forming an outlying contact section for direct contact engagement on the connector support (21), characterised in that the additional contact section is designed as a plug (25), which is insertable in a plug opening (29) in the connector support (21) and forms a positive and/or clamping locking with the insulating element (11) from the outside of the insulating element (11) via connecting limbs (32, 33) and/or forms a plug-type connection with the protective conductor contact (26).

2. A connector according to claim 1, characterised in that the plug (25) is provided with sharp edges (28) for penetrating an insulating layer covering the connector support (21).

3. A connector according to claim 2, characterised in that the sharp edges (28) are arranged on outwardly pointing resilient tongues (27).

4. A connector according to claim 1, characterised in that one of the connecting limbs (32) comprises an angled suspension section (34) for engaging laterally behind a wall opening (30) and a bent spring plug section (35) for automatic clamping in a second wall opening (31).

5. A connector according to claim 1, characterised in that one of the connecting limbs (33) is held clamped in a positive-locking manner in a recess (37) in the protective conductor contact (19; 26), whilst the second connecting limb (32) is pressure-locked against a protective conductor contact abutment (38) under the action of a - preferably inherent - expanding spring force.

6. A connector according to one of claims 1 to 5, characterised in that the additional contact part (24) is bent in one piece from a sheet metal strip.

7. A connector according to one of claims 1 to 5, characterised in that the additional contact part (24) is merely stamped in one piece from a sheet metal strip having a flat cross section.

8. A connector according to claim 7, characterised in that the plug (25) of the additional contact part (24) is formed by a web (39) emerging substantially vertically from the insulating element (11) and an opposite resilient tongue (41) adjoining the web (39) via a curved section (40).

9. A connector according to claim 8, characterised in that the additional contact part (24) is provided with two plugs (25) of this type.

10. A connector according to claim 9, characterised in that a special plug opening (29', 29") is provided in the connector support for each of the two plugs (25).

11. A connector according to claim 9 or 10, characterised in that the resilient tongues (41) of the plugs (25) are arranged pointing inwards towards one another and the webs (39) are arranged on the outside on the additional contact part (24).

12. A connector according to claim 1, characterised in that at least one of the connecting limbs (32 or 33) of the additional contact part (24) can be inserted in a force or positive-locking manner in a clamping slot (36 or 42) in a limb (19 or 18) of the connector element (18/19).

13. A connector according to one of claims 7 to 12, characterised in that the additional contact part (24) is provided with at least one shoulder (43) engaging in a base-side adapted receiving groove (44) in the insulating element (11) for centring and limiting the insertion.

14. A connector according to one of claims 7 to 13, characterised in that the additional contact part (24) is provided on edges (45, 46) of its anchoring section (47) and/or of its plug (25) with punched-out barb-like locking noses (48, 49) for anchoring on the insulating element (11) and/or in the connector support (21).

## Revendications

1. Borne de connexion ou de liaison pour appareils électriques tels que des lampes, appareils de chauffage ou machines à laver, comprenant un corps isolant (11) et des contacts de connexion de conducteurs agencés dans ce corps, dont au moins un est un contact (26) de conducteur de terre, qui est muni d'un élément de contact additionnel (25) qui traverse la paroi du corps isolant dirigée vers un support de borne (21), et avec lequel le support de borne (21) peut être mis en contact, l'élément de contact additionnel (29) formant un segment de contact situé à l'extérieur et destiné à entrer directement en contact avec le support de borne, caractérisée en ce que le segment de contact additionnel est constitué par une broche (25) pouvant être embrochée dans une ouverture d'embrochage (29) du support de borne (21) et qui, en partant de la face extérieure du corps isolant, est connectée par embrochage, par l'intermédiaire de branches de fixation (32, 33), et par une liaison opérant par sûreté de forme et/ou par serrage, au corps isolant et/ou au contact (26) du conducteur de terre.

2. Borne selon la revendication 1,
caractérisée en ce que la broche (25) est munie d'arêtes vives (28) pour transpercer une couche isolante qui recouvre le support de borne (21).

3. Borne selon la revendication 2,
caractérisée en ce que les arêtes vives (28) sont situées sur des languettes élastiques (27) qui tendent à s'infléchir vers l'extérieur.

4. Borne selon la revendication 1,
caractérisée en ce qu'une des branches d'assemblage (32) présente un segment d'accrochage coudé (34) destiné à s'engager latéralement derrière un évidement (30) de la paroi et un segment d'emboîtement élastique (35) replié sur lui-même, destiné à réaliser un automaintien par serrage dans le deuxième évidement (31) de la paroi.

5. Borne selon la revendication 1,
caractérisée en ce qu'une des branches de fiaxtion (33) est tenue serrée dans un évidement (37) du contact de conducteur de terre (19 ; 26) tandis que la deuxième branche de fixation (32) est appuyée contre une butée (38) du contact de conducteur de terre, en établissant une liaison par pression, sous l'action d'une force élastique d'écartement - de préférence intrinséque.

6. Borne selon une des revendications 1 à 5,
caractérisée en ce que l'élément de contact additionnel (24) est formé en une seule pièce par pliage à partir d'une bande de tôle.

7. Borne selon une des revendications 1 à 5,
caractérisée en ce que l'élément de contact additionnel (24) est formé en une seule pièce, simplement par découpage, dans une bande de tôle à section plate.

8. Borne selon la revendication 7,
caractérisée en ce que la broche (25) de l'élément de contact additionnel (24) est composée d'une barre (39) qui sort sensiblement perpendiculairement du corps isolant (11) et d'une languette élastique (41) qui s'y raccorde après un changement de direction (40) et qui est dirigée dans le sens opposé.

9. Borne selon la revendication 8,
caractérisée en ce que l'élément de contact additionnel (24) est muni de deux broches (25) de ce genre.

10. Borne selon la revendication 9,
caractérisée en ce que, pour chacune des deux broches (25) il est prévu une ouverture d'embrochage particulière (29', 29") dans le support de borne.

11. Borne selon la revendication 9 ou 10,
caractérisée en ce que, sur l'élément de contact additionnel (24), les languettes élastiques (41) des broches (25) qui sont disposées à l'intérieur, en se dirigeant l'une vers l'autre, et les barres (39) sont disposées à l'extérieur.

12. Borne selon la revendication 1,
caractérisée en ce qu'au moins une des branches de fixation (32 ou 33) de l'élément de contact additionnel (24) peut être embrochée, avec établissement d'une liaison par action de force et/ou par sûreté de forme, dans une fente de serrage (36 ou 42) d'une branche (19 ou 18) du corps de borne (18/19).

13. Borne selon une des revendications 7 à 12,
caractérisé en ce que l'élément de contact additionnel (24) est muni d'au moins un épaulement (43) destiné au centrage et à la limitation de l'embrochage qui s'engage dans une rainure réceptrice adaptée (44) du corps isolant (11) prévue dans le fond.

14. Borne selon une des revendications 7 à 13,
caractérisée en ce que l'élément de contact additionel (24) est muni, le long des arêtes marginales (45, 46) de son segment d'ancrage (47) et/ou de sa broche (25) de dents de verrouillage (48, 49) découpées, en forme de crochet, pour l'ancrage sur le corps isolant (11) et/ou dans le support de borne (21).
